# EUROPÄISCHE PATENTSCHRIFT

(11) **EP 0 248 983 B1**
(45) Veröffentlichungstag und Bekanntmachung des Hinweises auf die Patenterteilung: **04.09.1991**
(21) Anmeldenummer: 87103830.3
(22) Anmeldetag: 17.03.1987
(51) Int. Cl.: B21H 5/02

(54) **Verfahren und Vorrichtung zum Querwalzen von profilierten Rotationsprofilen**
Method and apparatus for rolling profiles in cylindrical work pieces
Procédé et machine pour le roulage de profils dans des pièces cylindriques

(30) Priorität: 11.06.1986 DE 3619631
(43) Veröffentlichungstag der Anmeldung: 16.12.1987
(73) Patentinhaber: ISD Industrielle Systeme Datentechnik GmbH, D-6109 Mühltal 4 (DE)
(72) Erfinder: Eichner, Klaus W., Dr-Ing., D-6374 Steinbach/Ts. (DE)
(74) Vertreter: Katscher, Helmut, Dipl.-Ing.

(56) Entgegenhaltungen:
- EP-A- 0 123 851
- DE-A- 1 905 949
- US-A- 3 084 572
- US-A- 3 913 476

## Beschreibung

Die Erfindung betrifft eine Vorrichtung zum Querwalzen von profilierten Rotationsprofilen, insbesondere Zahnrädern mit mindestens zwei Walzbacken, die jeweils an einem Werkzeugträger aufgenommen sind, der auf exzentrischen Kurbelzapfen mindestens zweier synchron zueinander angetriebener Kurbelwellen gelagert ist und zu einer Kreisbewegung parallel zu sich selbst antreibbar ist.

Den bekannten Walzverfahren zur Herstellung von profilierten Rotationsprofilen, insbesondere Zahnrädern (DIN 8583) ist gemeinsam, daß die beiden Walzbacken zu einer Hubbewegung angetrieben werden, bei der sie den Werkstückstoff verformen. Die mit dem Werkstück in Eingriff tretenden Werkzeugflächen können beispielsweise eine Außenverzahnung, eine gerade Zahnstange oder eine Innenverzahnung bilden. Der Eindringvorgang der einzelnen Werkzeugzähne in den Werkstückstoff ist einerseits von der Werkzeuggeometrie und andererseits von der Hubbewegung des Werkzeugs abhängig.

Jeder Werkzeugzahn dringt im Laufe des zyklischen Bearbeitungsvorganges in das Werkstück ein. Mit zunehmender Verformung des Werkstücks vergrößert sich nicht nur die mit dem Werkzeug in Berührung stehende. Werkstückfläche; es tritt auch eine zunehmende Verfestigung des Werkstückstoffes ein. Beide Faktoren bewirken, daß dem Eindringen des Werkzeugzahnes ein erhöhter Widerstand entgegengesetzt wird. Hinzu kommt, daß bei jedem Eindringvorgang unterschiedlich große Werkstoffvolumina verformt werden. Dies hat erhebliche Auswirkungen auf die mechanischen Eigenschaften des jeweils geformten Werkstückzahns und führt zu Fehlern der entstehenden Verzahnungsgeometrie.

Der Eingriff der Werkzeugverzahnung in das Werkstück erfolgt bei den bekannten Verfahren nach den theoretisch vorgegebenen Abwälzverhältnissen von Verzahnungen, bei denen die Eindringbahn des Zahns eine Zykloide ist; hierbei bleibt völlig unberücksichtigt, daß die tatsächlichen Eingriffsverhältnisse infolge der Verformungsvorgänge erheblich von diesen theoretischen Eingriffsverhältnissen abweichen.

Dies gilt auch bei einer bekannten Vorrichtung der eingangs genannten Gattung (DE-A- 19 05 949). Eine umlaufende Hubbewegung der Werkzeuge wird durch die Lagerung jeder Walzbacke auf zwei gesonderten, snychron angetriebenen Kurbelwellen erreicht. Diese Art des Werkzeugantriebs ermöglicht jedoch keine Anpassung an die jeweiligen Erfordernisse des Umformungsvorgangs.

Es ist zwar bekannt (US-A- 3 084 572), bei einer Vorrichtung zum Zahnradwalzen die als Flachbacken ausgeführten Walzbacken nicht nur zu einer tangentialen Walzbewegung anzutreiben, sondern auch in radialer Richtung zu verstellen, wobei diese beiden Bewegungen gesondert angetrieben werden. Bei der radialen Bewegung der Walzbacken handelt es sich hier aber nur um eine radiale Verstellung und nicht um einen radialen Werkzeugantrieb, der eine Umformung des Werkstücks zur Folge hätte. Eine Übernahme der aus der US-A- 3 084 572 bekannten, rein tangentialen Hauptbewegung auf die Vorrichtung nach der DE-A- 19 05 949 würde aber auch schon aus konstruktiven Gründen nicht zu dem gewünschten Ziel führen, weil die bei der Umformung auftretenden, verhältnismäßig hohen radialen Kräfte von den beiden einander gegenüberliegenden Walzbacken der Vorrichtung nach der DE-A- 19 05 949 über jeweils die beiden zugeordneten Kurbelwellen auf das Maschinengestell übertragen werden, in dem diese Kurbelwellen gelagert sind. Die unvermeidbare Auffederung des Maschinengestells infolge dieser hohen Kräfte würde aber zu Verlagerungen der Walzbacken führen. Die dadurch bedingten Anderungen der umgeformten Werkzeugvolumina würden eine Anpassung an die jeweiligen Erfordernisse des Umformvorgangs weitgehend verhindern.

Aufgabe der Erfindung ist es daher, eine Vorrichtung der eingangs genannten Gattung so auszubilden, eine eine optimale Anpassung an die jeweiligen Erfordernisse des Umformvorgangs ermöglicht wird.

Diese Aufgabe wird erfindungsgemäß dadurch gelöst, daß die Walzbacken an den Werkzeugträgern beweglich gelagert sind und jeweils durch eine steuerbare Antriebseinrichtung zu einer gesondert von der radialen Umformbewegung gesteuerten tangentialen Walzbewegung angetrieben werden, und daß beide Werkzeugträger auf jeweils beiden Kurbelwellen auf jeweils gegeneinander um 180° versetzten Kurbelzapfen gelagert sind. Dadurch wird es möglich, diese beiden Werkzeugbewegungen, nämlich die tangentiale Walzbewegung und die radiale Vorschubbewegung, in Abhängigkeit von dem jeweiligen Eindringzustand optimal zu steuern. Erstmals wird dadurch nicht nur der als Endzustand angestrebten Werkstückgeometrie Rechnung getragen, sondern auch den Fließvorgängen des Werkstoffs in jedem Zwischenzustand zwischen dem erstmaligen Werkzeugeingriff und der Fertigstellung des zu erzeugenden Profils.

Wenn in diesem Zusammenhang von der gesonderten Steuerung der tangentialen Walzbewegung und der radialen Vorschubbewegung gesprochen wird, so ist anzumerken, daß es sich hierbei nicht um eine rein tangentiale Walzbewegung und/oder eine rein radiale Vorschubbewegung handeln muß. In vielen Fällen wird die radiale Vorschubbewegung noch eine tangentiale Bewegungskomponente aufweisen, wie dies beispielsweise bei dem bekannten Kurbelwellenantrieb der Walzbacken bereits der Fall ist, und die tangentiale Walzbewegung wird eine radiale Bewegungskomponente aufweisen, beispielsweise wenn die Führung der Walzbacken auf einer gekrümmten Bahn erfolgt.

Durch die Lagerung der beiden Werkzeugträger auf den beiden Kurbelwellen wird nicht nur ein gegenüber der aus der DE-A 19 05 949 bekannten Vorrichtung wesentlich einfachere Maschinenaufbau erreicht; der Maschinenaufbau ist auch wesentlich stabiler und steifer, weil der Kraftfluß der beim Verformungsvorgang auftretenden, erheblichen Kräfte auf einem kurzen Weg geschlossen ist; hierbei ist insbesondere hervorzuheben, daß der Kraftfluß nicht über die Lagerung der Kurbelwellen am Maschinengestell geleitet wird, sondern in den beiden Werkzeugträgern kurzgeschlossen ist. Dadurch wird ein Auffedern der gegenüberliegenden Walzbacken beim Verformungsvorgang weitestgehend ausgeschlossen; erst dadurch läßt sich eine dem Umformungsvorgang angepaßte Steuerung der tangentialen Walzbewegung der Walzbacken realisieren.

Durch die Antriebsverknüpfung beider Werkzeugträger über zwei gemeinsame Kurbelwellen ist eine präzise Synchronisation einfach und spielfrei gewährleistet.

Vorzugsweise erfolgt die Steuerung der radialen Vorschubbewegung und der tangentialen Walzbewegung in der Weise, daß in jeder Zeiteinheit angenähert gleiche Werkstoffvolumina verformt werden. Es hat sich gezeigt, daß das Steuerungskriterium der konstant gehaltenen Verformungsvolumina zu besonders guten Arbeitsergebnissen führt, insbesondere hinsichtlich der Herstellungsgenauigkeit, aber auch der Werkzeug- und Maschinenbeanspruchung.

Weitere vorteilhafte Ausgestaltungen des Erfindungsgedankens sind Gegenstand weiterer Unteransprüche.

Die Erfindung wird nachfolgend an einem Ausführungsbeispiel näher erläutert, das in der Zeichnung dargestellt ist. Es zeigt:
Fig. 1 in stark schematisierter Darstellungsweise einen horizontalen Schnitt durch eine Vorrichtung zum Querwalzen von profilierten Rotationsprofilen,
Fig. 2 einen Schnitt längs der Linie II-II in Fig. 1 und
Fig. 3-6 in jeweils um 90° zueinander versetzten Drehstellungen der Kurbelwellen in vereinfachter Darstellungsweise eine Vorrichtung zum Querwalzen von profilierten Rotarionsprofilen, wobei jeweils die Darstellung a) einen horizontalen Schnitt ähnlich der Fig. 1, die Darstellung b) eine Stirnansicht und die Darstellung c) eine räumliche, auseinandergezogene Anordnung der wesentlichen Teile der Vorrichtung zeigt.

Zwei als Flachbacken ausgeführte Walzbacken 1, 2, die an ihrer einen Seite eine geradlinige Werkzeugverzahnung 3 bzw. 4 tragen, sind jeweils an einem Werkzeugträger 5 bzw. 6 aufgenommen. Sie werden an geradlinien Führungsbahnen 7 bzw. 8 an Wälzlagern 16, 17 geführt. Die Walzbacken 1, 2 stehen mit einem dazwischen angeordneten Werkstück 10 in Eingriff, das in einer gestellfesten Lagerung 11 gelagert ist und axial verfahren werden kann, wobei diese axiale Bewegung sogar die Hauptbewegung des Umformvorgangs darstellen kann.

Eine Antriebseinrichtung treibt die beiden Werkzeugträger 5, 6 synchron an. Jeweils eine gesonderte Antriebseinrichtung 13 bzw. 14 treibt die Walzbacken 1 bzw. 2 entlang den Führungsschienen 7 bzw. 8 zu tangentialen Walzbewegungen an.

Die Steuerung der Antriebseinrichtungen 12, 13 und 14 erfolgt durch eine Steuereinrichtung in der Weise, daß die Werkzeugträger 5, 6 ihre raidale Vorschubbewegung kontinuierlich und synchron, vorzugsweise in zyklischen Bewegungsabläufen ausführen. Die Antriebseinrichtungen 13, 14 werden so gesteuert, daß die tangentialen Walzbewegungen der Walzbacken 1, 2 zwar synchron zu der zyklischen radialen Vorschubbewegung, jedoch in Abhängigkeit von dem jeweiligen Stadium des Verformungsvorgangs gesteuert werden.

Jeder Werkzeugträger 5 bzw. 6 ist auf zwei gemeinsamen Kurbelwellen 18, 19 gelagert, die beispielsweise durch ein in Fig. 1 nur angedeutetes Getriebe 20 synchron angetrieben werden können. Weitere Möglichkeiten sind die beiden Kurbelwellen 18, 19 verbindende Kurbelgetriebe oder zwei gesonderte Antriebe an beiden Kurbelwellen 18, 19, wobei die beiden Werkzeugträger als Kurbelgetriebe die Zwangssynchronisation bewirken. Jeder Werkzeugträger 5 bzw. 6 ist auf jeder Kurbelwelle 18 bzw. 19 auf einem exzentrischen Kurbelzapfen 20, 21 bzw. 22, 23 gelagert. Die beiden Kurbelzapfen 20, 22 bzw. 21, 23 jeder Kurbelwelle 18 bzw. 19 sind gegeneinander um 180° versetzt.

Wenn die Kurbelwellen 18, 19 synchron und gleichsinnig angetrieben werden, fuhren beide Werkzeugträger 5, 6 jeweils symmetrisch zueinander um 180° phasenverschobene winkelsynchrone Bewegungen aus, wobei sich alle Punkte der Werkzeugträger 5, 6 parallel zueinander auf Kreisbahnen bewegen, deren Radius gleich der Exzentrizität der Kurbelzapfen 20 bis 23 ist. Die Antriebseinrichtungen 13 und 14 (Fig. 2) treiben die als Flachbacken ausgeführten Walzbacken 1, 2 zu tangentialen Walzbewegungen an. Diese tangentialen Walzbewegungen erfolgen zu Anfang des Verformungsvorgangs, d.h. wenn die Teilung der herzustellenden Verzahnung festgelegt wird, unsymmetrisch zueinander.

Im mittleren Bereich des Verformungsvorgangs, d.h. wenn das herzustellende Profil bereits teilweise geformt ist, werden die tangentialen Walzbewegungen der Walzbacken 1,2 vorzugsweise symmetrisch zueinander ausgeführt. In diesem Stadium des Verformungsvorgangs würde das erzeugte Zahnprofil bei stets gleichsinniger tangentialer Walzbewegung jedoch unsymmetrisch oder ungleichseitig. Dies kann verhindert werden, indem die tangentiale Walzbewegung der Walzbacken 1, 2 beim darauffolgenden Bewegungszyklus der Werkzeuge in entgegengesetzter Richtung erfolgt.

Die beiden Kurbelwellen 18, 19 sind jeweils in zwei Lagerböcken 24 gestellfest gelagert. Jeweils eine zentrale Bohrung 25 in jedem Werkzeugträger 5 bzw. 6 ermöglicht die axiale Einführung und den Vorschub des Werkstücks 10.

Die Fig. 3 bis 6 zeigen vier aufeinanderfolgende Stellungen der vorher beschriebenen Maschinenteile während eines einzigen von mehreren aufeinanderfolgenden Bearbeitungszyklen.

In Fig. 3 sind die Kurbelwellen 18, 19 in der Winkelstellung 0°, in Fig. 4 in der Winkelstellung 90°, in Fig. 5 in der Winkelstellung 180° und in Fig. 6 in der Winkelstellung 270° gezeigt. Man erkennt die sich jeweils daraus ergebende Stellungen der beiden Werkzeugträger 5,6 und - jeweils in den Darstellungen a) und b) - die radialen Stellungen der Walzbacken 1, 2 zum Werkstück 10.

Der einfacheren Darstellung halber sind die Walzbacken 1, 2 in den Darstellungen c) weggelassen; die Werkzeugträger 5, 6 und die jeweils vorderen Lagerböcke 24 sind teilweise aufgeschnitten dargestellt.

Anstelle der dargestellten Ausführung der Walzbacken 1, 2 als Flachbacken und/oder der geradelinigen Ausführung der Führungsbahnen 7, 8 können auch Walzbacken mit gekrümmten Bearbeitungsflächen, insbesondere konkaven oder konvexen Kreisbögen, gewählt werden. Es ist auch möglich, die Walzbacken in Drehlagerungen an den Werkzeugträgern 5, 6 aufzunehmen und die Antriebseinrichtungen 13, 14 als Drehantriebe auszuführen, während bei den dargestellten Ausführungsbeispielen hierfür nur translatorische Antriebe angedeutet wurden, die beispielsweise Hydraulikzylinder, Zahnstangentriebe oder Spindeltriebe sein können.

Durch die getrennte Steuerung der drei Antriebseinrichtungen 12, 13 und 14 lassen sich gegenüber bekannten Verfahren und Vorrichtungen wesentlich bessere Werkstückgeometrien erzielen. Neben der günstigen Beeinflussung des Umformvorgangs selbst kommt gerade dem anschließenden Kalibriervorgang große Bedeutung zu.

Es wurden Beispiele der Bearbeitung von außenprofilierten, massiven Werkstücken beschrieben. Stattdessen ist es aber auch möglich, innenprofilierte Rotationsprofile herzustellen, beispielsweise innenverzahnte Hülsen, wobei nur eine entsprechende Gestaltung der Walzbacken nötig ist. Auch dünnwandige Werkstücke können gleichzeitig innen und außen mit einer Profilierung versehen werden, wobei für das Innenprofil ein profilierter Dorn verwendet wird.

## Patentansprüche

1. Vorrichtung zum Querwalzen von profilierten Rotationsprofilen, insbesondere Zahnrädern mit mindestens zwei Walzbacken (1, 2), die jeweils an einem Werkzeugträger (5, 6) aufgenommen sind, der auf exzentrischen Kurbelzapfen (20 - 23) mindestens zweier synchron zueinander anaetriebener Kurbelwellen (18, 19) gelagert ist und zu einer Kreisbewegung parallel zu sich selbst antreibbar ist, dadurch gekennzeichnet, daß die Walzbacken (1, 2) an den Werkzeugträgern (5, 6) beweglich gelagert sind und jeweils durch eine steuerbare Antriebseinrichtung (13, 14) zu einer gesondert von der radialen Umformbewegung gesteuerten tangentialen Walzbewegung angetrieben werden, und daß beide Werkzeugträger (5, 6) auf jeweils beiden Kurbelwellen (18, 19) auf jeweils gegeneinander um 180° versetzten Kurbelzapfen (20, 22 bzw. 21, 23) gelagert sind.

2. Vorrichtung nach Anspruch 1, dadurch gekennzeichnet, daß die Antriebseinrichtungen (13, 14) die tangentiale Walzbewegung der Walzbacken (1, 2) in der Weise steuern, daß in jeder Zeiteinheit angenähert gleiche Werkstoffvolumina verformt werden.

3. Vorrichtung nach Anspruch 1, dadurch gekennzeichnet, daß die Walzbacken (1, 2) an den Werkzeugträgern (5, 6) an geradlinigen Führungsbahnen (7, 8) gelagert sind.

4. Vorrichtung nach Anspruch 3, dadurch gekennzeichnet, daß die Walzbacken (1, 2) Flachbacken sind.

5. Vorrichtung nach Anspruch 1, dadurch gekennzeichnet, daß die Walzbacken jeweils in einer Drehlagerung am Werkzeugträger (5, 6) aufgenommen sind.

6. Vorrichtung nach Anspruch 1, dadurch gekennzeichnet, daß die Kurbelwellen (18, 19) mit konstanter Drehzahl antreibbar sind und daß eine Steuereinrichtung (15)die Antriebseinrichtungen (13, 14) der beiden Walzbacken (1, 2) synchron dazu, jedoch getrennt voneinander in Abhängigkeit von einer vorgegebenen Steuerfunktion steuert.

## Claims

1. Device for the transverse rolling of profiled rotation profiles, especially toothed wheels with at least two roller jaws (1, 2) which are in each case held on a tool support (5, 6) which Is supported on eccentric journals (20-23) of at least two crankshafts (18, 19) synchronously driven to each other and can be driven to a circular movement parallel to itself, characterised in that the roller jaws (1, 2) are movably supported on the tool supports (5, 6) and are driven in each case by a controllable drive device (13, 14) to a roll movement controlled deparately from the radial deforming movement, and that the two tool supports (5, 6)in each case on two crankshafts (18, 19) are supported on crankshafts (20, 22 or 21, 23) staggered in relation to each other in each case by 180°.

2. Device according to Claim 1, characterised in that the drive devices (13, 14) control the tangential roll movement of the roller jaws (1, 2) in such a manner that approximately the same volumes of material are deformed in each unit of time.

3. Device according to Claim 1, characterised in that the roller jaws (1, 2) on the tool supports (5, 6) are supported on straight-line guide tracks (7, 8).

4. Device according to Claim 3, characterised in that the roller jaws (1, 2) are flat Jaws.

5. Device according to Claim 1, characterised in that the roller jaws are in each case held in a pivot bearing on the tool support (5, 6).

6. Device according to Claim 1, characterised in that the crankshafts (18, 19) can be driven at a constant speed of rotation and that a control device (15) controls the drive devices (13, 14) of the roller jaws (1, 2) synchronously to it, but separately from each other, depending on a predetermined control function.

## Revendications

1. Procédé pour le roulage do profils dans des pièces cylindriques et, en particulier, d'engrenages, avec au moins deux mâchoires de roulage (1, 2 ) qui sont reprises chacune sur un support d'outillage (5, 6), qui est monté sur des tourillons de manivelle excentriques (20, 23) d'au moins deux arbres à' manivelle (18, 19) entraînés de manière synchrone l'un par rapport à l'autre et qui peut être entrainé parallèlement à lui-même suivant un mouvement circulaire, caractérisé en ce que les mâchoires de roulage (1, 2) sont montées de manière mobile sur les supports d'outillage (5, 6) et sont entraînées chacune par un dispositif d'entraînement réglable (13, 14) suivant un mouvement de roulage tangentiel commandé de manière indépendante du mouvement de déformation radiale et en ce que les deux supports d'outillage (5, 6) sont montés sur chacun des deux arbres à manivelle (18, 19) sur des tourillons de manivelle (20, 22 ou 21, 23) décalés chaque fois de 180° l'un par rapport à l'autre.

2. Dispositif selon la revendication 1, caractérisé en ce que les dispositifs d'entraînement (13, 14) effectuent le déplacement de roulage tangentiel des mâchoires de roulage (1, 2) de façon à ce que des volumes de matériaux approximativement égaux soient déformés pendant chaque unité de temps.

3. Dispositif selon la revendication 1, caractérisé en ce que les mâchoires de roulage (1, 2) sont montées dans les supports d'outillage (5, 6) sur des voies de guidage (7, 8).

4. Dispositif selon la revendication 1, caractérisé en ce que les mâchoires de roulage (1, 2) sont des mâchoires plates.

5. Dispositif selon la revendication 1, caractérisé en ce que les mâchoires de roulage sont supportées chacune dans un palier rotatif sur les supports d'outillage (5,

6. Dispositif selon la revendication 1, caractérisé en ce que les arbres à manivelle (18, 19) peuvent être entraînés à une vitesse de rotation constante et qu'un dispositif de commande (15) contrôle les dispositifs d'entraînement (13, 14) des deux mâchoires de roulage (1, 2) de manière synchrone, mais néanmoins séparément l'un de l'autre, suivant une fonction de commande prédéterminée.
